# EUROPÄISCHE PATENTSCHRIFT

(11) **EP 0 533 169 B1**
(45) Veröffentlichungstag und Bekanntmachung des Hinweises auf die Patenterteilung: **07.06.1995**
(21) Anmeldenummer: 92115945.5
(22) Anmeldetag: 17.09.1992
(51) Int. Cl.: B63G 13/02, F41H 3/00

(54) **Verfahren und Vorrichtung zum Schutz eines Schiffes vor Flugkörpern mit Zweifarben-IR-Zielsuchköpfen**
Procedure and arrangement for the protection of a ship against missiles with dual-frequency infrared detectors
Procédé et aménagement pour la protection d'un bateau contre les missiles ayant des détecteurs infra-rouges à fréquence double

(30) Priorität: 18.09.1991 DE 4131096
(43) Veröffentlichungstag der Anmeldung: 24.03.1993
(73) Patentinhaber: Buck Werke GmbH & Co, 73337 Bad Überkingen (DE)
(72) Erfinder: Bannasch, Heinz, Dipl.-Ing. (FH), W-8240 Schönau am Königssee (DE)
(74) Vertreter: Spott, Gottfried, Dr.

(56) Entgegenhaltungen:
- EP-A- 0 010 568
- EP-A- 0 503 506
- WO-A-89/06338
- DE-A- 3 217 336

## Beschreibung

Die Erfindung betrifft ein Verfahren und eine Vorrichtung zum Schutz eines Schiffes vor Flugkörpern mit spektral filternden IR-Zielsuchköpfen.

In der Gefechtsituation müssen Schiffe vor einem Angriff durch Raketen, die mit IR-Suchköpfen ausgestattet sind, geschützt werden. Suchköpfe identifizieren ihr Ziel aufgrund einer Strahlung, die das Schiff von der Umgebung unterscheidet. In neuerer Zeit wurden hierzu Suchköpfe verwendet, die auf zwei Frequenzen arbeiten, sogenannte Zweifarbensuchköpfe. Diese Suchköpfe werten die IR-Strahlung sowohl im kurzwelligen Bereich, d. h. ca. 0,9 bis 3 »m, als auch im mittelwelligen Bereich, ca. 3 bis 5 »m, aus. Das Verhältnis von kurzwelliger zu mittelwelliger IR-Strahlung ist ein charakteristischer Parameter, mit dem ein Schiff sehr gut von Scheinzielen und der Strahlung von Sonnenreflexen auf der Wasseroberfläche unterschieden werden kann. Die Sonnenreflexion auf dem Wasser liefert im wesentlichen nur Strahlung im Bereich des kurzwelligen IR, so daß das Verhältnis von kurzwelliger IR-Strahlung zu mittelwelliger IR-Strahlung stark in Richtung kurzwelliger IR-Strahlung verschoben ist. Zum Schutz von Schiffen abgefeuerte IR-Scheinziele besitzen ebenfalls Strahlungsanteile im kurzwelligen IR-Bereich. Ein Schiff weist dagegen in der Regel praktisch keine Strahlung im kurzwelligen IR-Bereich auf, sendet jedoch viel Strahlung im mittelwelligen IR-Bereich aus, so daß es hier zu einer starken Verschiebung in Richtung des Anteils an mittelwelligem IR kommt. Diese Verschiebung können die "intelligenten" Suchköpfe auswerten.

Aus DE-OS 36 08 578 ist es bekannt, Schiffe vor einem Angriff durch Infrarot gesteuerte Angriffswaffen zu schützen, indem in einer Entfernung vom Schiff eine Wärmequelle angeordnet wird, die die IR-Signatur des Schiffes übertreffen soll und den Flugkörper ablenken soll. Diese IR-Strahlungsquelle wird so angeordnet, daß sie einerseits vom Suchkopf als zum Schiff gehörig erkannt wird und andererseits einen Strahlungsschwerpunkt bietet, zu dem der Flugkörper fliegt, wobei bei einer etwaigen Detonation am Schiff selbst kein Schaden angerichtet werden soll.

Aus "Wehrtechnik", 2/89, Seiten 48 bis 54 ist bekannt, Schiffe vor mit Suchköpfen versehenen Flugkörpern zu schützen, indem Flächenflares ausgestoßen werden, die eine Wärmeabstrahlung haben, die der IR-Signatur des Schiffes nachgebildet ist, um auf diese Weise den Suchkopf auf diese Flares zu lenken.

DE-OS 32 17 336 beschreibt ein Verfahren und eine Vorrichtung zum Tarnen von Wasserfahrzeugen, bei dem Seewasser hochgepumpt und unter Bildung eines außerhalb des Schiffes niedergehenden, die zu tarnenden Bereiche abschirmenden Wasservorhanges ausgestoßen wird.

Die WO-A-8 906 338 betrifft ein Verfahren zum Tarnen von Objekten, beidem durch passive Reflexion und aktive Abstrahlung im langwelligen Bereich ein Verhältnis geschaffen wird, das der Hintergrundstrahlung entspricht.

Aufgrund der physikalischen Gegebenheiten ist es nicht möglich, pyrotechnische Scheinziele herzustellen, die eine ähnliche Signatur bzw. spektrale Strahlstärke wie ein Schiff aufweisen. Es war daher Aufgabe der Erfindung, ein Verfahren und eine Vorrichtung zu schaffen, mit dem Schiffe vor Flugkörpern mit Zweifarbensuchköpfen geschützt werden können.

Diese Aufgabe wird gelöst durch ein Verfahren zum Schutz eines Schiffes vor Flugkörpern mit Zweifarben-IR-Zielsuchköpfen zur Answertung der IR-Strahlung im kurz- und mittelwelligen Bereich, das dadurch gekennzeichnet ist, daß ein auf dem Schiff angeordneter Störsender zumindest zeitweise praktisch ansschließlich kurzwellige IR-Strahlung emittiert, wobei die Strahlstärke des Störsenders derart eingestellt wird, daß das Verhältnis von kurzwelliger zu mittelwelliger IR-Strahlung soweit verschoben wird, daß das Schiff für den Zweifarben-IR-Zielsuchkopf nicht sicher als Ziel erkennbar ist.

Es wurde gefunden, daß man Flugkörper mit Zweifarben-IR-Zielsuchköpfen von einem Angriff auf ein Schiff ablenken kann, wenn man das Schiff mit einer Strahlungsquelle versieht, die IR-Strahlung praktisch ausschließlich im kurzwelligen Bereich abgibt, da auf diese Weise das Verhältnis von kurzwelliger zu mittelwelliger IR-Strahlung so weit verschoben werden kann, daß ein mit zwei IR-Frequenzen arbeitender Suchkopf das Schiff nicht sicher als Ziel erkennt. Der Suchkopf muß sich daher ein anderes Ziel suchen, das der ihm vorgegebenen Signatur entspricht. Dies sind beispielweise Wolken oder Inseln, die die einfallende solare Strahlung absorbieren, ohne sie zu reflektieren und deshalb im Infrarot-Bereich Eigenstrahler sind, die annähernd Schwarzkörper-Charakteristik aufweisen. Ihre IR-Strahlung liegt daher in einem Bereich, der sie für den Suchkopf als Ziel attraktiv macht. Findet der Suchkopf kein Ziel, so fliegt er unter ständigem weiteren "Suchen" mittels Inertialnavigation weiter und behält seine vorhergehende kinematische Flugkurve. In einer bevorzugten Ausführungsform wird der Suchkopf gezielt von dem Schiff abgezogen, indem synchron zum Betrieb des kurzwelligen Störsender IR-Scheinziele abgesetzt werden.

Der erfindungsgemäß eingesetzte IR-Störsender gibt bevorzugt IR-Strahlung im Bereich von 0,9 bis 3 »m, besonders bevorzugt im Bereich von 2 bis 2,5 »m ab, emittiert jedoch nicht im mittelwelligen oder langwelligen IR-Bereich. Der IR-Störsender besteht bevorzugt aus einer Strahlungsquelle, die im gewünschten Bereich emittiert und von einem oder mehreren Filtern, der (die) für mittel- und langwellige IR-Strahlung und/oder sichtbares Licht undurchlässig ist (sind), umgeben ist.

In einer bevorzugten Ausführungsform des erfindungsgemäßen Verfahrens wird als kurzwellige IR-Strahlung emittierende Quelle ein Schwarzkörperstrahler verwendet. Als Schwarzkörperstrahler im Rahmen der vorliegenden Erfindung werden solche Strahlungsquellen bezeichnet, die eine Strahlung abgeben, die in etwa der Strahlung eines schwarzen Strahlers entspricht. Bevorzugt werden Schwarzkörperstrahler verwendet, die eine Strahlstärke von mindestens 80 W/sr im kurzwelligen IR-Bereich haben. Besonders bevorzugt sind Schwarzkörperstrahler, deren Abstrahlung in alle relevanten Raumrichtungen gewährleistet ist. Bevorzugt wird hierzu eine Vorrichtung eingesetzt, die aus einem Rohr besteht, dessen Oberfläche auf eine Temperatur von ca. 900 bis 1100°C beheizbar ist. In diesem Temperaturbereich liegt das Strahlungsmaximum des Rohrs im kurzwelligen IR-Bereich. Das Rohr kann beispielsweise aus Metall, Keramik oder Quarz hergestellt sein. Um mittelwellige und langwellige IR-Strahlung herauszufiltern, ist das beheizbare Rohr bevorzugt von einem Mantel aus normalem optischen Glas umgeben. Der Glasmantel ist in einer solchen Entfernung vom Rohr angeordnet, daß das Glas nicht schmilzt. Weiterhin ist in einer bevorzugten Ausführungsform um diesen Schwarzkörperstrahler ein Rotfilter angeordnet, der die sichtbare Strahlung im Bereich von bis zu ca. 900 nm herausfiltert, so daß die Vorrichtung keine anderen Strahlen abgibt, die für den Zielsuchkopf ein Ziel bieten könnten oder in anderer Weise auf das Schiff aufmerksam machen könnten. Die Erhitzung des Rohres kann elektrisch, pyrotechnisch oder auch über einen Gasbrenner erfolgen. Um den Emissionsgrad des Rohres zu verbessern, kann die Oberfläche des Rohres eine V-förmige Struktur oder eine hexagonale Trichterstruktur haben. Ebenso können als IR-Strahlungsquellen statt eines Schwarzkörperstrahlers andere thermische Strahler mit entsprechend hohen Strahlstärken im kurzwelligen Infrarot-Bereich, wie z. B. Wolfram-Bandlampen, Nernst-Stifte und Xenon-Bogenlampen, aber auch pyrotechnische Strahlungsquellen, eingesetzt werden.

In einer weiteren bevorzugten Ausführungsform des erfindungsgemäßen Verfahrens wird als kurzwellige IR-Strahlung emittierende Strahlungsquelle ein pyrotechnischer Brandsatz eingesetzt, der eine sehr hohe Strahlstärke im kurzwelligen IR-Bereich aufweist. Besonders bevorzugt werden gleichzeitig mit der Zündung des pyrotechnischen Brandsatzes an sich bekannte IR-Scheinziele ausgestoßen, deren Brenndauer und zeitlicher Strahlstärkeverlauf des pyrotechnischen Brandsatzes entspricht und deren Strahlstärke im mittel- und langwelligen Infrarot höher ist als die des zu schützenden Schiffes. Die Brenndauer und Strahlstärke sowohl des pyrotechnischen Brandsatzes als auch des IR-Scheinzieles können anhand von Radiometermessungen optimal eingestellt werden. Durch diese Maßnahme stellt für den Zweifarbensuchkopf, aufgrund des Verhältnisses von kurzwelliger zu mittelwelliger IR-Strahlung, das IR-Scheinziel ein attraktiveres Ziel dar als das Schiff. Pyrotechnische Brandsätze, die für diese bevorzugte Ausführungsform geeignet sind, sind an sich bekannt. Geeignet sind z. B. Zusammensetzungen, die ca. 50 % Magnesium und 50 % Polytetrafluorethylen enthalten.

Zur Erhöhung des Wirkungsgrades in einer Bedrohungsrichtung ist es ebenso möglich, die Strahlung durch die Verwendung von Spiegeln bzw. Reflektoren zu bündeln und dadurch zu verstärken.

Der kurzwellige IR-Strahlung emittierende IR-Störsender (Figur 1) wird auf dem Schiff so angebracht, daß eine ungehinderte Abstrahlung in alle Richtungen gewährleistet ist. Bevorzugt wird die Strahlungsquelle in der Nähe von oder direkt am Strahlungsschwerpunkt des Schiffes angebracht. Eine bevorzugte Stelle, die beide Forderungen erfüllt, ist der Kamin des Schiffes.

Um das Verhältnis von kurzwelliger zu mittelwelliger IR-Strahlung, die von dem Schiff emittiert wird, weiter zu verbessern, wird in einer bevorzugten Ausführungsform gleichzeitig mit der Emission der kurzwelligen IR-Strahlung der Schiffsrumpf gekühlt, was zu einer Herabsetzung der mittel- und langwelligen IR-Strahlung führt. Hierzu wird der Schiffsrumpf mit angesaugtem Meerwasser gespült. Hierfür eignet sich die auf allen größeren Schiffen installierte ABC-Dekontaminationsanlage. Durch das Spülen mit Meerwasser wird die Temperatur des Schiffsrumpfes der Temperatur des Meerwassers angeglichen, wodurch sich für einen Zielsuchkopf die Konturen zwischen Meer und Schiff verwischen.

Gegenstand der Erfindung ist weiterhin eine Vorrichtung zur Durchführung des beschriebenen Verfahrens, die gekennzeichnet ist durch eine Strahlungsquelle, die kurzwellige IR-Strahlung emittiert.

Eine Vorrichtung zum Schutz eines Schiffes vor Flugkörpern mit IR-Zielsuchköpfen, die insbesondere geeignet ist zur Durchführung des erfindungsgemäßen Verfahrens, ist gekennzeichnet durch ein Rohr, das auf eine Temperatur im Bereich von 900 bis 1100°C beheizbar ist und von einem Mantel aus normalem optischem Glas umgeben ist, und zusätzlich einen Rotfilter, der für Strahlung im Bereich von < 900 nm undurchlässig ist, aufweist. Diese Vorrichtung ist insbesondere geeignet, um das Verhältnis von kurzwelliger zu mittelwelliger IR-Strahlung in den kurzwelligen Bereich zu verschieben und damit die Trefferwahrscheinlichkeit für Zweifarbensuchköpfe herabzusetzen.

Eine bevorzugte Ausführungsform der erfindungsgemäßen Vorrichtung ist in Figur 1 gezeigt. Ein Keramikrohr 1, das auf ca. 1000°C beheizbar ist und eine Oberfläche von ca. 470 cm² aufweist, ist von einem Glaszylinder 2, der aus normalem optischem Glas besteht und somit für mittel- und langwellige IR-Strahlung undurchlässig ist, umgeben. Der Glaszylinder 2 befindet sich in einem solchen Abstand von dem Keramikrohr 1, daß er bei der Aufheizung des Keramikrohrs 1 nicht schmelzen kann. Der Glaszylinder 2 ist von einem Rotfilter 3 umgeben, der für sichtbare Strahlung im Bereich unter 900 nm undurchlässig ist. Das Keramikrohr 1 ist über eine Stange 4 exponiert am Schiff befestigt. Die Beheizung des Keramikrohrs 1 erfolgt über einen Heizanschluß 5.

Mit dem erfindungsgemäß eingesetzten IR-Störsender gelingt es, eine solche Strahlstärke im Bereich des kurzwelligen IR bereitzustellen, daß das Verhältnis an kurzwelligen IR-Strahlen zu mittelwelligen IR-Strahlen, die vom Schiff abgegeben werden, in einen solchen Bereich verschoben wird, daß für einen Zweifarbensuchkopf eine Unterscheidung zwischen Schiff, Sonnenreflexen und IR-Scheinzielen schwierig bis unmöglich wird und dadurch die Trefferwahrscheinlichkeit entscheidend gesenkt wird.

Erfindungsgemäß werden ein Verfahren und eine Vorrichtung zur Verfügung gestellt, die es mit relativ einfachen Mitteln erlauben, ein Schiff vor dem Angriff von Flugkörpern mit Zweifarben-Zielsuchköpfen zu schützen.

## Patentansprüche

1. Verfahren zum Schutz eines Schiffes vor Flugkörpern mit Zweifarben-IR-Zielsuchköpfen zur Answertung der IR-Strahlung im kurz- und mittelwelligen Bereich, **dadurch gekennzeichnet, daß** ein auf dem Schiff angeordneter Störsender zumindest zeitweise praktisch ansschließlich kurzwellige IR-Strahlung emittiert, wobei die Strahlstärke des Störsenders derart eingestellt wird, daß das Verhältnis von kurzwelliger zu mittelwelliger IR-Strahlung soweit verschoben wird, daß das Schiff für den Zweifarben-IR-Zielsuchkopf nicht sicher als Ziel erkennbar ist.

2. Verfahren nach Anspruch 1, **dadurch gekennzeichnet, daß** der IR-Störsender ausschließlich IR-Strahlung im Bereich von 0,9 bis 3 »m emittiert.

3. Verfahren nach Anspruch 1 oder 2, **dadurch gekennzeichnet, daß** die Strahlungsquelle des IR-Störsenders eine Wolfram-Bandlampe, ein Nernst-Stift, eine Xenon-Bogenlampe, ein pyrotechnischer Brandsatz oder ein Schwarzkörperstrahler ist.

4. Verfahren nach einem der Ansprüche 1 bis 3, **dadurch gekennzeichnet, daß** gleichzeitig zur Emission des Störsenders IR-Scheinziele abgeschossen werden.

5. Verfahren nach Anspruch 4, **dadurch gekennzeichnet, daß** der Strahlstärkeverlauf des kurzwelligen Störsenders mit dem des IR-Scheinzieles synchron ist.

6. Verfahren nach Anspruch 1, **dadurch gekennzeichnet, daß** die Strahlungsquelle ein Schwarzkörperstrahler mit einer Abstrahlung von mindestens 80 W/sr im kurzwelligen IR-Bereich ist.

7. Verfahren nach Anspruch 6, **dadurch gekennzeichnet, daß** der Schwarzkörperstrahler ein Rohr ist, das auf eine Temperatur von mehr als 900°C beheizbar ist.

8. Verfahren nach einem der vorhergehenden Ansprüche, **dadurch gekennzeichnet, daß** die Strahlungsquelle sich am oder nahe dem Strahlungsschwerpunkt des Schiffes befindet.

9. Verfahren nach einem der vorhergehenden Ansprüche, **dadurch gekennzeichnet, daß** gleichzeitig mit der Emission der kurzwelligen IR-Strahlung der Schiffsrumpf gekühlt wird, indem er mit Meerwasser bespült wird.

10. Vorrichtung zur Durchführung des Verfahrens nach einem der Ansprüche 1 bis 9, **dadurch gekennzeichnet, daß** sie eine Strahlungsquelle (1) umfaßt, die praktisch ansschließlich kurzwellige IR-Strahlung emittiert, wobei das Verhältnis von kurzwelliger zu mittelwelliger IR-Strahlung soweit verschoben wird, daß das Schiff für den Zweifarben-IR-Süchkopf nicht sicher als Ziel erkennbar ist.

11. Vorrichtung nach Anspruch 10, **dadurch gekennzeichnet, daß** die Strahlungsquelle des IR-Störsenders zur Abblockung mittel- und langwelliger IR-Strahlung von einem Filter, bevorzugt aus optischem Glas, umgeben ist und zur Eliminierung von sichtbarem Licht gegebenenfalls von einem Rotfilter (3) umhüllt ist.

12. Vorrichtung zum Schutz eines Schiffes vor Flugkörpern mit IR-Zielsuchköpfen, insbesondere zur Durchführung des Verfahrens nach einem der Ansprüche 1 bis 9, **gekennzeichnet durch** ein Rohr (1), das auf eine Temperatur im Bereich von 900 bis 1100°C beheizbar ist und von einem Mantel (2) aus normalem optischem Glas umgeben ist, und zusätzlich einen Rotfilter (3), der für Strahlung im Bereich von < 900 nm undurchlässig ist, aufweist.

13. Vorrichtung nach einem der Ansprüche 10-12, **dadurch gekennzeichnet, daß** die Abstrahlcharakteristik durch Reflektoren oder Spiegel in die jeweilige Bedrohungsrichtung gebündelt ist.

## Claims

1. Method of protecting a ship from missiles with two-colour IR homing heads for interpreting IR radiation in the short-wave and medium-wave ranges, characterized in that a jamming transmitter located on the ship emits effectively only short-wave IR radiation at least intermittently, whereby the radiation intensity of the jamming transmitter is adjusted in such a way that the proportion of short-wave to medium-wave IR radiation is shifted so far that the ship is not reliably recognizable as a target for the two-colour IR homing head.

2. Method according to Claim 1, characterized in that the IR jamming transmitter emits IR radiation in the range of 0.9 to 3 »m only.

3. Method according to Claims 1 or 2, characterized in that the radiation source of the IR jamming transmitter is a tungsten filament lamp, a Nernst pin, a xenon arc lamp, a pyrotechnical incendiary compound or a black-body radiator.

4. Method according to one of Claims 1 to 3, characterized in that IR dummy targets are launched to coincide with the jamming transmitter emission.

5. Method according to Claim 4, characterized in that the radiation intensity curve of the short-wave jamming transmitter is synchronous with that of the IR dummy target.

6. Method according to Claim 1, characterized in that the radiation source is a black-body radiator with a radiation of minimum 80 W/sr in the short-wave IR range.

7. Method according to Claim 6, characterized in that the black-body radiator is a tube which can be heated to a temperature of more than 900°C.

8. Method according to one of the previous Claims, characterized in that the radiation source is located on or near to the radiation centre of gravity of the ship.

9. Method according to one of the previous Claims, characterized in that during emission of the short-wave IR radiation the ship's hull is simultaneously cooled by flushing with sea-water.

10. Device for implementing the method according to one of Claims 1 to 9, characterized in that it contains a radiation source (1), which emits effectively only short-wave IR radiation, whereby the proportion of short-wave to medium-wave IR radiation is shifted so far that the ship is not reliably recognizable as a target for the two-colour homing head.

11. Device according to Claim 10, characterized in that the radiation source of the IR jamming transmitter for blocking medium and long-wave IR radiation is surrounded by a filter, preferably of optical glass, and is covered if necessary with a red-filter (3) for the elimination of visible light.

12. Device for protecting a ship from missiles with IR homing heads, in particular for implementing the method according to one of Claims 1 to 9, characterized by a tube (1) which can be heated to a temperature in the range of 900 to 1100°C and is surrounded by a casing (2) of normal optical glass and which presents in addition a red-filter (3) which is impervious to radiation in the range of < 900 nm.

13. Device according to one of Claims 10-12, characterized in that the radiating function is focused by reflectors or mirrors towards the direction of threat.

## Revendications

1. Procédé pour protéger un navire vis-à-vis d'engins volants équipés de têtes chercheuses sensibles aux rayonnements infrarouges à deux couleurs, destinées à exploiter le rayonnement infrarouge dans le domaine des ondes courtes et dans le domaine des ondes moyennes, caractérisé en ce qu'un émetteur de brouillage agencé sur le navire émet au moins temporairement pratiquement exclusivement un rayonnement infrarouge à ondes courtes, l'intensité du rayonnement de l'émetteur de brouillage étant réglée de telle manière que le rapport entre le rayonnement infrarouge à ondes courtes et le rayonnement infrarouge à ondes moyennes est décalé si loin que le navire n'est plus reconnaissable de façon sûre en tant qu'objectif pour la tête chercheuse sensible aux rayonnements infrarouges à deux couleurs.

2. Procédé selon la revendication 1, caractérisé en ce que l'émetteur de brouillage à infrarouge émet exclusivement un rayonnement infrarouge dans le domaine de 0,9 à 3 »m.

3. Procédé selon l'une ou l'autre des revendications 1 et 2, caractérisé en ce que la source de rayonnement de l'émetteur de brouillage à infrarouge est une lampe à bande de tungstène, une tige de Nernst, une lampe à arc au xénon, une charge combustible pyrotechnique, ou un émetteur à corps noir.

4. Procédé selon l'une quelconque des revendications 1 à 3, caractérisé en ce que l'on lance des attrapes à infrarouge simultanément avec l'émission de l'émetteur de brouillage.

5. Procédé selon la revendication 4, caractérisé en ce que le tracé de l'intensité de rayonnement de l'émetteur de brouillage à ondes courtes est en synchronisme avec celui de l'attrape à infrarouge.

6. Procédé selon la revendication 1, caractérisé en ce que la source de rayonnement est un émetteur à corps noir avec un rayonnement d'au moins 80 W/sr dans la région des infrarouges à ondes courtes.

7. Procédé selon la revendication 6, caractérisé en ce que l'émetteur à corps noir est un tube capable d'être chauffé à une température supérieure à 900°C.

8. Procédé selon l'une des revendications précédentes, caractérisé en ce que la source de rayonnement est située au centre de rayonnement du navire, ou à proximité de ce centre.

9. Procédé selon l'une des revendications précédentes, caractérisé en ce qu'on refroidit la coque du navire simultanément avec l'émission du rayonnement infrarouge à ondes courtes, en arrosant ladite coque avec de l'eau de mer.

10. Appareil pour mettre en oeuvre le procédé selon l'une quelconque des revendications 1 à 9, caractérisé en ce qu'il comprend une source de rayonnement (1), qui émet pratiquement exclusivement un rayonnement infrarouge à ondes courtes, dans lequel le rapport entre le rayonnement infrarouge à ondes courtes et le rayonnement infrarouge à ondes moyennes est décalé aussi loin que le navire n'est plus reconnaissable de façon sûre en tant qu'objectif pour la tête chercheuse à infrarouges à deux couleurs.

11. Appareil selon la revendication 10, caractérisé en ce que la source de rayonnement de l'émetteur de brouillage à infrarouge est entourée d'un filtre pour arrêter le rayonnement infrarouge à ondes moyennes et le rayonnement infrarouge à ondes longues, de préférence un filtre en verre optique, et en ce qu'elle est entourée le cas échéant par un filtre rouge (3) pour éliminer la lumière visible.

12. Appareil pour protéger un navire vis-à-vis d'engins volants équipés de têtes chercheuses sensibles aux rayonnements infrarouges, en particulier pour mettre en oeuvre le procédé selon l'une des revendications 1 à 9, caractérisé par un tube (1), susceptible d'être chauffé à une température dans la plage de 900 à 1100°C, et qui est entouré par une enveloppe (2) en verte optique normal, et qui comporte additionnellement un filtre rouge (3) qui est opaque pour le rayonnement dans la plage inférieure à 900 nm.

13. Appareil selon l'une des revendications 10 à 12, caractérisé en ce que les caractéristiques de rayonnement sont mises en faisceau dans la direction de menace considérée, grâce à des réflecteurs ou des miroirs.
